# EUROPÄISCHE PATENTSCHRIFT

(11) **EP 0 554 540 B1**
(45) Veröffentlichungstag und Bekanntmachung des Hinweises auf die Patenterteilung: **06.11.1996**
(21) Anmeldenummer: 92120692.6
(22) Anmeldetag: 04.12.1992
(51) Int. Cl.: H01H 9/38, H01H 19/62

(54) **Nockendrehschalter**
Rotary cam switch
Commutateur rotatif à cames

(30) Priorität: 06.02.1992 DE 4203429
(43) Veröffentlichungstag der Anmeldung: 11.08.1993
(73) Patentinhaber: Haschkamp geb. Dreefs, Ernestine, D-96364 Marktrodach (DE); Haschkamp, Joachim, Dipl.-Ing., D-96364 Marktrodach (DE); Haschkamp, Wolfgang, Dipl.-Kfm., D-96364 Marktrodach (DE)
(72) Erfinder: Wachter, Albert, W-8678 Schwarzenbach a.W. (DE)
(74) Vertreter: Koch, Günther, Dipl.-Ing.

(56) Entgegenhaltungen:
- CH-A- 241 518
- CH-A- 245 512
- DE-B- 1 239 034
- DE-C- 735 269
- FR-A- 2 118 828
- FR-A- 2 340 607

## Beschreibung

Die Erfindung bezieht sich auf einen mehrpoligen Stufenschalter mit mehreren Hauptkontakten, insbesondere einen Nockendrehschalter, zur stufenweisen Parallel- und Reihenschaltung von Heizwiderständen, bei dem ein Phasenwechsel an den Hauptkontakten beim Umschalten zwischen bestimmten Stufen stattfindet. Derartige Schalter werden in großem Umfange zur Kochplattenregelung bei Herden benutzt. Außer den zu diesem Zweck früher üblichen Siebentakt-Regelschaltungen, bei denen ein Phasenwechsel noch vermieden werden konnte (z.B. DE-C-1 239 034) sind neuerdings Mehrtaktregelschaltungen mit 12 oder mehr Stufenschaltstellungen gebräuchlich, bei denen ein Phasenwechsel beim Umschalten zwischen bestimmten Stufen nicht mehr vermeidbar ist. Bei einem solchen Phasenwechsel wird ein an eine Phase (oder den Nulleiter) angeschlossener Hauptkontakt umgelegt auf ein Kontaktstück, das vorher mit einem Hauptkontakt belegt war, der an eine andere Phase (oder Nullleiter) angeschlossen war. Selbst wenn durch Gewährleistung einer bestimmten Kontaktierungsfolge ein galvanischer Kurzschluß vermeidbar ist, so ergeben sich durch Lichtbogenbildung jedoch gefährliche Schaltzustände, insbesondere bei langsamer Schalterbetätigung.

Die CH-A- 245 512 beschreibt einen Nockenschalter, mit dem zwei parallel zueinander geschaltete Widerstände stromlos einzeln oder gemeinsam an Spannung gelegt werden können. Zu diesem Zweck ist jedem Widerstand ein Nockenkontakt vorgeschaltet, und diese werden stromlos geschaltet, während die Parallelschaltung an einen Hauptkontakt des Nockenschalters angeschlossen ist, der die Ein- und Ausschaltung unter Spannung durchführt. Die Widerstände können hierbei jedoch nicht in Reihe geschaltet werden, und ein Phasenwechsel tritt bei keinem Schaltzustand auf.

Der Erfindung liegt die Aufgabe zugrunde, die erwähnten, durch den Phasenwechsel bedingten gefährlichen Schaltzustände bei einem gattungsgemäßen Nockenschalter zu vermeiden.

Gelöst wird die gestellte Aufgabe durch die Gesamtheit der im Patentanspruch 1 angegebenen Merkmale.

Dadurch, daß der Schalter mit einem weiteren Schaltkontakt ausgerüstet ist, wird es möglich, die den Phasenwechsel vornehmenden Hauptkontakte (aber auch die übrigen Hauptkontakte) stromlos zu schalten, weil die gesamte Schaltleistung von den Hilfskontakten übernommen werden kann. Zu diesem Zweck ist es erforderlich, daß die Hilfskontakte vor Schaltbetätigung der Hauptkontakte öffnen. Da diese Schaltfunktion für beide Drehrichtungen zutreffen muß, läßt sich diese Schaltung nicht einfach durch feste Relativanordnung der Nocken für Haupt- und Hilfskontakte verwirklichen. Stattdessen ist zweckmäßigerweise nach der Erfindung eine Kupplung zwischen den Schaltorganen für Haupt- und Hilfskontakte vorgesehen, welche eine Totgangverbindung aufweist, die in beiden Drehrichtungen wirksam wird. Starr mit der von der Bedienungsperson über den Schaltknopf zu drehenden Schalterwelle ist die Schaltwalze bzw. das Schaltorgan für die Hilfskontakte verbunden und das Schaltorgan für die Hauptkontakte folgt verzögert über die Totgangkupplung dieser Stellbewegung.

Die erfindungsgemäß vorgesehenen, der Kurzschlußvermeidung bei Phasenwechsel dienenden Hilfskontakte können bereits innerhalb des Schaltersockels mit den zugeordneten Hauptkontakten in Reihe geschaltet sein. Zweckmäßigerweise werden diese Hilfskontaktanschlüsse jedoch bei der Montage des Schalters verdrahtet. Im allgemeinen wird es genügen, einen oder zwei der Hauptkontaktanschlüsse mit einem Hilfskontakt auszurüsten. Vorsorglich kann jedoch jeweils ein Hilfskontakt für jede Phase bzw. den Nulleiter vorgesehen werden. Für hochtaktige Schalter mit kleinen Drehwinkeln pro Schaltstufe kann es zweckmäßig sein, die Funktion der Phasenunterbrechung auf zwei oder mehrere untereinander parallel geschaltete Hilfskontakte zu verteilen.

Weitere zweckmäßige Ausgestaltungen der Erfindung ergeben sich aus den Unteransprüchen.

Nachstehend werden Ausführungsbeispiele der Erfindung anhand der Zeichnung beschrieben. In der Zeichnung zeigen:
Fig. 1 eine Seitenansicht eines erfindungsgemäß ausgebildeten Nockendrehschalters;
Fig. 2 einen Schnitt nach der Linie II-II gemäß Fig. 1;
Fig. 3 einen Schnitt nach der Linie III-III gemäß Fig. 1;
Fig. 4 einen Schnitt nach der Linie IV-IV gemäß Fig. 1;
Fig. 5 einen Schnitt nach der Linie V-V gemäß Fig. 1;
Fig. 6 einen Schnitt nach der Linie VI-VI gemäß Fig. 1,
Fig. 7 eine der Fig. 4 entsprechende Schnittansicht in der Ebene IV-IV gemäß Fig. 1 mit zwei parallelgeschalteten Kontakten, die beim Phasenwechsel beide offen sind.

Der Nockenschalter weist einen Sockel 10 auf, der eine durchgehende Schalterwelle 12 drehbar lagert. Die Schalterwelle 12 weist eine Abflachung auf. Auf der Schalterwelle 12 ist eine Nockenwalze 14 mit Schaltnocken 16 für die Hauptkontakte 17 drehbar gelagert. Auf dem gemäß Fig. 1 linken Ende der Schalterwelle 12 ist eine Nockenwalze 18 mit Schaltnocken 20 für die Hilfskontakte 21 drehfest gelagert. Die drehfeste Lagerung wird, wie aus Fig. 4 ersichtlich dadurch gewährleistet, daß das Durchgangsloch der Nockenwalze 18 dem Querschnitt der Schalterwelle angepaßt ist. Demgegenüber hat die Nockenwalze 14 für die Hauptkontakte, wie aus Fig. 6 ersichtlich, ein kreisrundes Durchgangsloch, so daß sie sich auf der Schalterwelle 12 drehen kann.

Die beiden Nockenwalzen 14 und 18 sind stirnseitig über eine Klauenkupplung 22 gekuppelt, die ein gewisses Drehspiel besitzt. Durch Drehen der Schalterwelle 12 wird demgemäß zunächst spielfrei die Nockenwalze 18 mitgenommen, und diese nimmt über das Schleppspiel der Kupplung 22 die Nockenwalze 14 mit.

Die beiden Nockenwalzen 14 und 18 werden über getrennte Rastungen in ihrer jeweiligen Winkelstellung festgelegt. Die Rastung für die Nockenwalze 14 der Hauptkontakte ist aus Fig. 3 ersichtlich. Ein drehfest mit der Nockenwalze 14 verbundener Raststern 24 wirkt mit einer federbelasteten Rastkugel 25 zusammen.

In entsprechender Weise ist die Rastung für die Nockenwalze 18 ausgebildet. Der drehfest mit der Nockenwalze 18 verbundene Raststern 26 wirkt mit einer federbelasteten Rastkugel 27 zusammen.

Über die mit Drehspiel bzw. Totgang ausgestattete Kupplung 22 wird bewirkt, daß die Hauptkontakte gegenüber den sofort betätigten Hilfskontakten verzögert betätigt werden, damit in beiden Drehrichtungen die Hilfskontakte mit Sicherheit unterbrochen sind, bevor die den Phasenwechsel vornehmenden Hauptkontakte geschaltet werden.

Gemäß Fig. 7 sind zwei parallelgeschaltete Hilfskontakte 21' vorgesehen, die von zwei getrennten Schaltsternen 28 bzw. 30 geschaltet werden. Durch die Parallelschaltung der zeitlich verzögert geschalteten Kontakte 21' wird gewährleistet, daß auch bei kleinen Schaltwinkeln eine Stromunterbrechung erfolgt bevor die Hauptkontakte schalten.

Die Parallelkontakte gemäß Fig. 7 werden zeitlich aufeinanderfolgend betätigt bzw. geöffnet, weil bei kleinem Schaltwinkel und nur einem Schaltnocken für den Hilfskontakt die Kontaktöffnungsweite zu gering und die Schaltsicherheit bei geschlossenem Kontakt nicht ausreichend wäre.

Fig. 8 zeigt eine beispielsweise Schaltungsanordnung des erfindungsgemäßen Nockenschalters bei einer 11-Takt-Nockenschaltung. Gemäß dem Ausführungsbeispiel handelt es sich um eine Kochplatten-Regelschaltung mit drei Heizwiderständen (pro Kochplatte). Diese werden, wie aus Fig. 8 ersichtlich, aufeinanderfolgend einzeln und in Reihe sowie parallelgeschaltet, wobei eine weitere Variationsmöglichkeit durch die Diode gegeben ist, wodurch die Heizleistung jeweils halbiert wird.

Bei derartigen, mit einer Vielzahl von Stufen ausgestatteten Regelschaltung läßt es sich nicht vermeiden, daß bei der Umschaltung von einer Stufe auf die andere ein Phasenwechsel erfolgt. Bei dem in Fig. 8 dargestellten Ausführungsbeispiel ist dies beim Übergang zwischen den Stufen VI und VII (bzw. beim Übergang von VII nach VI) sowie beim Übergang von der Stufe VIII nach der Stufe IX (bzw. umgekehrt von der Stufe IX nach der Stufe VIII) der Falls. Beim Übergang von der Stufe VI nach der Stufe VII wird eine Kontaktverbindung zwischen N und 3 hergestellt, wobei über die bisherige Verbindung T-3 ein Kurzschluß entstehen kann. Beim Übergang von VII nach VI ergibt sich der gefährliche Kurzschlußzustand durch die Verbindung D-3.

Entsprechend ergibt sich beim Übergang von VIII nach IX der gefährliche Schaltzustand über S-3 und beim Übergang von IX auf VIII über N-3.

Um hierbei Kurzschlüsse bzw. Lichtbogenbildungen beim Phasenwechsel auszuschalten, sind erfindungsgemäß die Hilfskontakte 21 vorgesehen. Bei dem Ausführungsbeispiel brauchten diese Hilfskontakte 21 lediglich zwischen N und S bzw. T und N vorgesehen werden. Aus Zweckmäßigkeitsgründen werden jedoch alle Hauptkontakte mit den Hilfskontakten versehen.

Die Ansteuerung der Kontakte erfolgt demgemäß in der Weise, daß der Öffnungsvorgang der Hilfskontakte vor dem Öffnungsvorgang der Hauptkontakte erfolgt, die den Phasenwechsel schalten. Zweckmäßigerweise sind die Hilfskontakte vor Kontaktöffnung der Hauptkontakte bereits soweit geöffnet, daß der Lichtbogen abgerissen ist. Der Nocken zur Betätigung der Hilfskontakte 21 ist direkt mit der Schalterachse 12 gekoppelt, während die Nockenwalze 14 für die Hauptkontakte über die Totgang-Kupplungsverbindung 22 um einen Winkel nacheilt. Da jeder Nockenwalze 14 bzw. 18 eine eigene Rastung zugeordnet ist, wird die nachlaufende Nockenwalze 14 durch den Raststern in die Endlage gebracht, sobald die Spitze des Raststerns überfahren wird.

Bei kleinem Drehwinkel, d.h. hochtaktigen Schaltern kann die Funktion der Phasenunterbrechung auf zwei oder mehrere, untereinander parallel und zum Hauptschalter hintereinander geschaltete Hilfskontakte verteilt werden, wie dies aus Fig. 7 ersichtlich ist.

Bei dem dargestellten Ausführungsbeispiel gemäß Fig. 8 kann es ausreichend sein, die Hilfskontakte nur in der Phase S und im Nulleiter N anzuordnen, um beim Phasenwechsel zwischen IX und VIII gefährliche Schaltzustände zu verhindern. Beim Phasenwechsel zwischen den Stufen VII und VI werden nur relativ kleine Leistungen geschaltet, so daß der Hilfskontakt in der Phase T entfallen könnte, wie erwähnt erscheint jedoch aus Sicherheitsgründen eine Anordnung von Hilfskontakten in beiden Phasenleitungen und im Nulleiter zweckmäßig.

Die Erfindung wurde vorstehend anhand eines Nockendrehschalters beschrieben. Die Erfindung kann jedoch auch bei anderen Schaltern Anwendung finden, bei denen das Problem des Phasenwechsels bei Übergang von einer Stufe auf die andere auftritt.

## Patentansprüche

1. Mehrpoliger Stufenschalter mit mehreren Hauptkontakten (17), insbesondere Nockendrehschalter, zur stufenweisen Parallel- und Reihenschaltung von Heizwiderständen, bei dem ein Phasenwechsel an den Hauptkontakten beim Umschalten zwischen bestimmten Stufen stattfindet,
dadurch gekennzeichnet, daß in Reihe zu wenigstens einem einem Phasenwechsel ausgesetzten Hauptkontakt ein Hilfskontakt (21) geschaltet oder schaltbar ist, der vor Einleitung des Hauptkontaktschaltvorganges öffnet und den Phasenwechsel stromlos schaltet.

2. Stufenschalter nach Anspruch 1,
dadurch gekennzeichnet, daß die Hilfskontakte (21) zwischen Netzanschluß und Phasenanschluß der Hauptkontakte (17) geschaltet oder schaltbar sind.

3. Nockendrehschalter nach den Ansprüchen 1 und 2,
dadurch gekennzeichnet, daß auf der Schalterwelle (12) eine Nockenwalze (18) für die Hilfskontakte (21) drehfest aufgesetzt ist und daß eine Nockenwalze (14) für die Hauptkontakte (17) auf der Schalterwelle (12) lose sitzt und mit Drehspiel über eine Kupplung (22) mit der Nockenwalze (18) für die Hilfskontakte gekuppelt ist.

4. Nockendrehschalter nach Anspruch 3,
dadurch gekennzeichnet, daß die Nockenwalze (14) für die Hauptkontakte und die Nockenwalze (18) für die Hilfskontakte mit je einer Rastung (24, 26) versehen sind, die eine individuelle Winkelfestlegung bewirken.

5. Nockendrehschalter nach Anspruch 3,
dadurch gekennzeichnet, daß die Kupplung (22) eine Klauenkupplung mit Drehspiel ist.

6. Nockendrehschalter nach den Ansprüchen 3 bis 5,
dadurch gekennzeichnet, daß jeweils zwei oder mehrere Hilfskontakte (21') vorgesehen sind, die individuell und zeitverzögert durch Schaltsterne (28, 30) der Nockenwalze (18) schaltbar sind.

7. Nockendrehschalter nach einem der Ansprüche 1 bis 6,
dadurch gekennzeichnet, daß jedem Hauptkontakt (17) ein Hilfskontakt (21) zugeordnet ist.

8. Nockendrehschalter nach einem der Ansprüche 1 bis 6,
dadurch gekennzeichnet, daß nur den einem Phasenwechsel unterworfenen Hauptkontakten (17) ein Hilfskontakt (21) zugeordnet ist.

9. Nockendrehschalter nach einem der Ansprüche 1 bis 8,
gekennzeichnet durch seine Verwendung als Mehrtaktregelschalter zur Kochplattenbeheizung von Herden.

## Claims

1. Multipolar step switch with a number of main contacts (17), and in particular a cam-type rotary switch, for the stepwise parallel and series connection of heating resistances, wherein a change of phase takes place at the main contacts during switching-over between specific steps,
characterised in that, in series with at least one main contact, which is exposed to a change of phase, there is, or can be, switched an auxiliary contact 21 which opens before the initiation of the main contact switching operation and switches the change of phase in a currentless condition.

2. Step switch according to claim 1,
characterised in that the auxiliary contacts (21) are, or can be, switched between the mains connection and the phase connection of the main contacts (17).

3. Cam-type rotary switch according to claims 1 and 2,
characterised in that a cam roller (18) for the auxiliary contacts (21) is mounted on the switch shaft (12) in a torsion-resistant manner, and that a cam roller (14) for the main contacts (17) fits loosely on the switch shaft (12) and is coupled with rotational play, via a coupling (22), to the cam roller (18) for the auxiliary contacts.

4. Cam-type rotary switch according to claim 3,
characterised in that the cam roller (14) for the main contacts and the cam roller (18) for the auxiliary contacts are each provided with a detent system (24, 26), which detent systems bring about individual angular locking.

5. Cam-type rotary switch according to claim 3,
characterised in that the coupling (22) is a claw coupling with rotational play.

6. Cam-type rotary switch according to claims 3 to 5,
characterised in that two or more auxiliary contacts (21') are provided in each case, which can be switched individually and in a time-delayed manner by switching stars (28, 30) on the cam roller (18).

7. Cam-type rotary switch according to one of claims 1 to 6,
characterised in that an auxiliary contact (21) is associated with each main contact (17).

8. Cam-type rotary switch according to one of claims 1 to 6,
characterised in that an auxiliary contact (21) is associated only with those main contacts (17) which are subjected to a change of phase.

9. Cam-type rotary switch according to one of claims 1 to 8,
characterised by its use as a multi-cycle regulating switch for heating the hot plates of cookers.

## Revendications

1. Commutateur multipolaire à plots avec plusieurs contacts principaux (17), notamment commutateur rotatif à cames, pour la connexion étagée, en parallèle et en série, de résistances de chauffage, dans lequel un changement de phase est opéré au niveau des contacts principaux, lors de la commutation entre différents paliers, caractérisé par le fait qu'un contact (21) auxiliaire est connecté ou peut être connecté en série avec au moins un contact principal soumis à un changement de phase, lequel contact auxiliaire s'ouvre avant le processus de commutation du contact principal et opère le changement de phase sans courant.

2. Commutateur rotatif à cames selon la revendication 1, caractérisé par le fait que les contacts (21) auxiliaires sont connectés ou peuvent être connectés entre la borne de réseau et la borne de phase des contacts (17) principaux.

3. Commutateur rotatif à cames selon les revendications 1 et 2, caractérisé par le fait qu'un cylindre (18) à cames pour les contacts (21) auxiliaires est solidaire en rotation de l'axe (12) de commutateur et par le fait qu'un cylindre (14) à cames pour les contacts principaux (17) est monté fibre sur l'axe (12) de commutateur et est couplé avec un jeu angulaire au cylindre (18) à cames pour les contacts auxiliaires, par l'intermédiaire d'un accouplement (22).

4. Commutateur rotatif à cames selon la revendication 3, caractérisé par le fait que le cylindre (14) à cames pour les contacts principaux et le cylindre (18) à cames pour les contacts auxiliaires sont pourvus chacun d'un mécanisme à cliquet (24, 26) qui fixe individuellement la position angulaire.

5. Commutateur rotatif à cames selon la revendication 3, caractérisé par le fait que l'accouplement (22) est un accouplement à griffe à jeu angulaire.

6. Commutateur rotatif à cames selon les revendications 3 à 5, caractérisé par le fait qu'il est prévu deux ou plusieurs contacts (21') auxiliaires qui peuvent être commutés individuellement et de manière décalée dans le temps par des moyeux (28, 30) du cylindre (18) à cames.

7. Commutateur rotatif à cames selon l'une des revendications 1 à 6, caractérisé par le fait qu'un contact (21) auxiliaire est associé à chaque contact (17) principal.

8. Commutateur rotatif à cames selon l'une des revendications 1 à 6, caractérisé par le fait qu'un contact (21) auxiliaire n'est associé qu'aux contacts (17) principaux soumis à un changement de phase.

9. Commutateur rotatif à cames selon l'une des revendications 1 à 8, caractérisé par son utilisation comme commutateur de réglage multi-plots pour le chauffage de plaques de cuisson.
